# EUROPÄISCHE PATENTSCHRIFT

(11) **EP 2 725 157 B1**
(45) Veröffentlichungstag und Bekanntmachung des Hinweises auf die Patenterteilung: **27.03.2019**
(21) Anmeldenummer: 13189617.7
(22) Anmeldetag: 22.10.2013
(51) Int. Cl.: E04B 1/68, E04B 1/16

(54) **Fugenblech**
Waterstop
Joint de bétonnage

(30) Priorität: 29.10.2012 DE 102012021148
(43) Veröffentlichungstag der Anmeldung: 30.04.2014
(73) Patentinhaber: H-Bau Technik GmbH, 79771 Klettgau (DE)
(72) Erfinder:
(74) Vertreter: Rentsch Partner AG

(56) Entgegenhaltungen:
- DE-U1-202008 004 074

## Beschreibung

Die Erfindung betrifft ein Bauwerk mit zwei Betonbauteilen, einer Arbeitfuge zwischen den Betonbauteilen und einem Fugenblech zur Abdichtung der Arbeitsfuge gemäss dem Oberbegriff des Anspruchs 1, wobei das zuerst betonierte Betonbauteil ein unteres, bewehrtes Betonbauteil und das danach betonierte ein auf dem unteren errichtetes, oberes Betonbauteil sein kann. Das zuerst betonierte Betonbauteil wird im Folgenden auch als erstes und das danach betonierte als zweites Betonbauteil bezeichnet.

Weiter betrifft die Erfindung die Verwendung eines Fugenblechs bei der Erstellung eines Bauwerks mit einem ersten und einem zweiten Betonbauteil und einer Arbeitfuge zwischen den Betonbauteilen zur Abdichtung der Arbeitsfuge (A) gemäss dem Oberbegriff des Anspruchs 6.

### STAND DER TECHNIK

Fugenbleche zur Abdichtung einer Arbeitsfuge zwischen einem ersten und einem zweiten Betonbauteil eines Bauwerks sind z.B. aus DE 10 2005 005 525 A1 und DE 298 17 227 U1 bekannt. Zur Erreichung der erforderlichen Einbaulänge werden meist mehrere Fugenbleche längs aneinandergefügt.

Die Abdichtungswirkung der Fugenbleche beruht wesentlich auf dem Umwegprinzip. In die Arbeitsfuge eindringendes Wasser muss die quer zur Arbeitsfuge angeordnete Platte der Fugenbleche umlaufen, um diese passieren zu können. Dieses Umlaufen wird umso mehr erschwert, je länger der Umweg ist. Erst ab einer gewissen Einbindetiefe der Platte in beiden Betonbauteilen wird in der Praxis Dichtigkeit angenommen. In der Regel wird deshalb eine gewisse minimale Einbindetiefe der Platte in beiden Betonbauteilen gefordert. Für Fugenbleche zur Abdichtung einer Arbeitsfuge zwischen einem unteren, bewehrten Betonbauteil und einem darauf errichteten oberen Betonbauteil wirkt sich der Obergurt des unteren Betonbauteils begrenzend auf die mögliche Einbindetiefe aus.

Durch zusätzliche Massnamen wie insbesondere durch Beschichtungen nach Art von DE 42 44 972 C5 kann die Dichtwirkung der Fugenbleche verbessert werden, doch auch damit bleibt die Einbindetiefe eine kritische Grösse, die bauseitig eingehalten und gegebenenfalls nach Erstellung des ersten und vor der Erstellung zweiten Betonbauteils kontrolliert werden muss.

Bekannt sind weiter Fugenbleche mit einem L-förmigen Profil, wobei ein Schenkel des Profils die genannte Platte und der andere, kürzere Schenkel eine Fussleiste bildet, mit dem das Fugenblech auf den Obergurt der Bewehrung des unteren Betonbauteils aufgestellt wird, siehe z.B. DE 298 17 227 U1. Zusätzlich zu ihrer durch die Fussleiste bewirkten Standfestigkeit werden die bekannten Fugenbleche durch die Fussleiste in Längsrichtung ausgesteift.

Aus DE 20 2008 004 074 U1 ist ein Bauwerk mit zwei Betonbauteilen, einer Arbeitfuge zwischen den Betonbauteilen und einem Fugenblech zur Abdichtung der Arbeitsfuge bekannt, wobei das Fugenblech aus einer länglichen Platte besteht, die entlang der Arbeitsfuge und diese quer überbrückend mit Einbindetiefen in beiden Betonbauteilen eingebaut ist. Die Platte ist in ihrer Längsrichtung durch Abkantungen ausgesteift und kann mit voll- oder teilflächigen Beschichtungen zur Verbesserung ihrer Abdichtungswirkung versehen sein.

### DARSTELLUNG DER ERFINDUNG

Der Erfindung liegt die Aufgabe zugrunde, bei der Erstellung eines Bauwerks der vorgenannten Art beziehungsweise bei der erwähnten Verwendung eines Fugenblechs zur Erstellung eines solchen Bauwerks die Einhaltung und Kontrolle der jeweils vorgeschriebenen Einbindetiefe der Fugenblechplatte zu erleichtern. Diese Aufgabe wird bezüglich des Bauwerks gelöst durch die Merkmale der Anspruchs 1 und bezüglich der Verwendung des Fugenblechs durch die Merkmale des Anspruchs 6. Vorteilhafte Ausbildungen der dabei eingesetzten Fugenbleche sind in den jeweils abhängigen Ansprüchen angegeben.

Gemäss Anspruch 1 entsprechen die Einbindetiefen mindestes minimal einzuhaltenen Einbindetiefen und ist die Fugenblechplatte entlang dieser minimal einzuhaltendenEinbindetiefe mit einer zu ihrer Kennzeichnung jeweils geeigneten Markierung versehen.

Gemäss Anspruch 6 ist die Fugenblechplatte mit einer zur Kennzeichnung der minimal einzuhaltenden Einbindetiefen jeweils geeigneten Markierung entlang dieser Einbindetiefen versehen und wird de Platte entlang der Arbeitfuge und diese quer überbrückend so in den Betonbauteilen eingebaut, dass die Markierung entlang der im ersten Betonbauteil minimal einzuhaltenden Einbautiefe im ersten Betonbauteil und die Markierung entlang der im zweiten Betonbauteil minimal einzuhaltenden Einbindetiefe im zweiten Betonbauteil zur Anordnung kommt.

Nach dem Betonieren des ersten Betonbauteils und vor dem Betonieren des zweiten Betonbauteils ist die Markierung entlang der im ersten Betonbauteil minimal einzuhaltenden Einbindetiefe nicht mehr sichtbar. Demgegenüber ist dadurch aber die Markierung (33) entlang der im zweiten Betonbauteil (20) minimal einzuhaltenden Einbindetiefe (E2') noch sichtbar. Dadurch ist nach dem Betonieren des ersten Betonbauteils und vor dem Betonieren des zweiten Betonbauteils sofort, sozusagen "auf den ersten Blick" und ohne aufwendiges Nachmessen erkennbar, ob die vorgeschriebene minimale Einbindetiefe im ersten Betonbauteil eingehalten wurde und ob die vorgeschriebene Einbindetiefe im zweiten Betonbauteil eingehalten werden kann. Beim Betonieren eines ersten, unteren Betonbauteils kann zudem die Betonüberdeckung von dessen Bewehrung an der einen Markierung ausgerichtet werden.

Die Markierungen sind vorzugsweise farbige Markierungen, d.h. sie sollten sich gut sichtbar von der Farbe der angrenzenden Bereiche des Fugenblechs abheben. Sie können als in Längsrichtung verlaufende Striche ausgeführt sein.

Sofern die minimalen Einbindetiefen in beiden Betonbauteilen unterschiedlich sind oder aus anderen Gründen eine bestimmte Einbauorientierung der Fugenbleche bezüglich des ersten bzw. zweiten Betonbauteils gewünscht oder erforderlich ist, können die Markierungen unterschiedlich gestaltet sein. Insbesondere kommen hier unterschiedliche Farben in Frage.

Bei den bekannten Fugenblechen mit L-förmigem Querschnitt ist der als Fussleiste augebildete kürzere Schenkel, wenn diese zur Abdichtung einer Arbeitsfuge zwischen einem unteren, bewehrten Betonbauteil und einem darauf errichteten oberen Betonbauteil eingesetzt werden, von begrenztem Wert ist, da die Fugenbleche zur Erzielung einer ausreichenden Standfestigkeit in ihrem oberen Bereich sowieso meist noch zusätzlich befestigt werden müssen. Anderseits erweist sich diese Fussleiste dort, wo die Fugenbleche z.B. in einer Gebäudeecke abgebogen werden müssen, als nachteilig. Durch die Fussleiste wird das Abbiegen wesentlich erschwert. Gegebenenfalls müssen Einschnitte in der Fussleiste vorgenommen werden, wie sie beispielsweise aus DE 103 01 627 A1 bekannt und sogar standardmässig vorgesehen sind. Biegt man die bekannten Bleche ohne solche Einschnitte, verformt sich die Fussleiste unter Ausbildung einer wellenförmigen Ausbiegung. Kommt es zu einer Ausbiegung nach unten und kommt ein so verformtes Fugenblech mit dieser Ausbiegung auf der Bewehrung des unteren Betonbauteils zur Auflage, ergibt sich eine Verringerung der Einbindetiefe.

Wenn der zweite Schenkel eine Kopfleiste entlang der oberen Längsseite des ersten Schenkels bildet, wirkt sich eine Ausbiegung der beschriebenen Art an dieser Kopfleiste beim Abbiegen des Fugenbleches auf die kritische Einbindetiefe im unteren Betonbauteil nicht aus. Im oberen Betonbauteil ist, da hier die Bewehrung meist stehend verläuft, nach oben hin genügend Platz vorhanden, um Ausbiegungen der genannten Art aufzunehmen.

Durch die Kopfleiste bleibt andererseits die Aussteifung des Fugenblechs in Längsrichtung erhalten, was seine Handhabung und Verlegung in gerader Linie wie beispielsweise entlang der vorgesehenen Flucht eines oberen Betonbauteils erleichtert. Um diesen Effekt zu erreichen muss der Relativwinkel zwischen den beiden Schenkel nicht notwendig exakt rechtwinklig sein.

Zur Erzielung einer ausreichenden Aussteifung in Längsrichtung genügt es, wenn die Kopfleiste eine Breite von nur 0,5 - 1,0 cm aufweist. Mit dieser geringen Breite setzt die Kopfleiste einem Abbiegen des Fugenblechs auch nur geringen Widerstand entgegen, zumindest wenn sie eine Dicke von 0,5 -1,2 mm aufweist. Das Fugenblech kann dadurch ohne grösseren Krafteinsatz abgebogen werden, wobei Einschnitte in der Kopfleiste zur Erleichterung oder gar erst zur Ermöglichung des Abbiegens nicht erforderlich sind. Die in der Kopfleiste entstehende Ausbiegung ist ebenfalls verhältnismässig klein.

Die Kopfleiste des erfindungsgemässen Fugenblechs kann durch Abkantung der länglichen Platte hergestellt sein.

Die längliche Platte weist typischerweise eine Länge von 1,5 - 2,5 m, vorzugsweise 2 m, und eine Breite von 120 - 200 mm, vorzugsweise von 160 mm auf. Schliesslich ist es bevorzugt, wenn die längliche Platte zumindest teilweise in ihrem unteren Bereich, vorzugsweise mindestens bis zu einer Höhe von 120 mm, mit einer Beschichtung zu versehen ist, welche mit Frischbeton eine dichtende Verbindung eingeht.

Das Fugenblech nach der Erfindung kann bei Bedarf auch mehrlagig ausgebildet sein, so wie dies beispielsweise aus DE 42 44 972 C5 bekannt ist.

### KURZE BESCHREIBUNG DER ZEICHNUNGEN

Mit Bezug auf die Zeichnungen wird nachstehend ein Ausführungsbeispiel der Erfindung erläutert. Es zeigen:
- Fig. 1: in geschnittener Darstellung schematisch eine typische Einbausituation eines erfindungsgemässen Fugenblechs in einem Bauwerk zur Abdichtung einer Arbeitsfuge zwischen einer Bodenplatte und einer darauf errichteten Wand;
- Fig. 2: ein Fugenblech für ein Bauwerk nach der Erfindung; und
- Fig. 3: das Fugenblech von Fig. 2 in einem abgebogenen Zustand.

### WEGE ZUR AUSFÜHRUNG DER ERFINDUNG

In Fig. 1 bezeichnet 10 eine betonierte Bodenplatte mit ihrer Bewehrung 11 und 20 eine darauf errichtete, ebenfalls betonierte Wand mit ihrer Bewehrung 21. Zur Abdichtung der horizontalen Arbeitsfuge A zwischen der Bodenplatte 10 und der Wand 20 gegen Durchtritt von Wasser ist ein Fugenblech 30 quer zur Arbeitfuge A eingebaut. Das Fugenblech 30 ist im Wesentlichen eine längliche Platte 31 z.B. aus Eisenblech, die sich in der Bodenplatte 10 und der Wand senkrecht zur Schnittebene von Fig. 1 erstreckt. In dieser Längsrichtung können mehrere Fugenbleche aneinander gereiht sein. Eines oder mehrere dieser Fugenbleche können beispielsweise in einer Gebäudeecke auch abgebogen sein. Vor dem Betonieren wird das Fugenblech 30 in seiner dargestellten Stellung durch nicht gezeigte Halterungen gehalten, die sich beispielsweise an den Bewehrungen 11 und/oder 21 abstützen.

In der Bodenplatte 10 steht das Fugenblech 30 auf dem Obergurt 12 der Bewehrung 11 auf. Die Einbindetiefe E1 im Beton der Bodenplatte 10 ist dadurch begrenzt und entspricht maximal der Betonüberdeckung 13 des Obergurtes 12. In der Wand verläuft die Bewehrung 21 senkrecht, so dass hier die Einbindetiefe E2 des Fugenblechs 30 durch die Bewehrung nicht begrenzt wird. Sie ist in der Wand 20 denn auch erheblich grösser gewählt. Die geringe Einbindetiefe E1 in der Bodenplatte 10 kann ein kritischer Faktor sein. Um die Dichtigkeit der Arbeitsfuge A garantieren zu können, muss ein gewisser Minimalwert für diese Einbindetiefe E1 eingehalten werden.

Fig. 2 zeigt einen Abschnitt eines Fugenblechs 30, das zur Hauptsache eine längliche Platte 31 ist. Gemäss der vorliegenden Erfindung ist die Platte 31 zur Einhaltung der minimalen Einbindetiefe E1' in der Bodenplatte 10 etwa auf Höhe dieser minimalen Einbindetiefe E1', d.h. mit entsprechendem Abstand von ihrem unteren Rand, mit einer Markierung 32 versehen. Beim Betonieren der Bodenplatte 10 wird einfach soviel Beton aufgefüllt, bis die Markierung 32 im Beton gerade verschwindet. Eine zu geringe Einbindetiefe wäre dabei durch eine noch sichtbare Markierung 32 sofort erkennbar.

Die Platte 31 ist zur Einhaltung auch der minimalen Einbindetiefe E2' in oberen Betonbauteil 20 mit entsprechendem Abstand von ihrem oberen Rand mit einer Markierung 33 versehen. Damit die minimale Einbindetiefe E2' im oberen Betonbauteil 20 eingehalten werden kann, muss die Markierung 32 nach dem Betonieren des unteren Betonbauteils 10 noch sichtbar sein. Die Sichtbarkeit der Markierung 33 lässt dabei auch erkennen, dass tatsächlich ein wie beschrieben markiertes Fugenblech verwendet wurde und die Nicht-Sichtbarkeit der Markierung 32 eine Garantie für die Einhaltung der minimalen Einbindetiefe E1' im unteren Betonbauteil 10 ist.

In Fig. 2 sind die Markierungen 32 und 33 horizontal durchgehende Striche, die sich durch eine unterschiedliche Farbgebung vom Hintergrund abheben. Sie unterscheiden sich auch voneinander beispielsweise hinsichtlich ihrer Farbe, welche vorzugsweise rot für die Markierung 32 und grün für die Markierung 33 gewählt ist. Diese Farbgebung unterstreicht die vorbeschriebene Regel, dass die Markierung 32 nach dem Betonieren des unteren Betonbauteils 10 nicht mehr sichtbar sein darf, die Markierung 33 dagegen noch sichtbar sein muss.

Anstelle von Strichen wie in Fig. 2 könnten aber auch andere Arten von Markierungen in Form von Mustern oder Farbflächen verwendet werden.

Das Fugenblech 30 von Fig. 2 kann bei Bedarf noch mit einer Beschichtung 34 versehen sein, die seine Dichtwirkung verbessert. Es kann sich hierbei um eine Beschichtung aus einem bei Wasserkontakt aufquellenden Material handeln. Vorzugsweise wird jedoch eine Beschichtung verwendet, die in der Lage ist, eine Verbindung mit Frischbeton einzugehen. Die Beschichtung 34 kann, wie die Markierungen 32 und 33 auch, ein- oder beidseitig auf der Platte 31 aufgebracht sein.

Das Fugenblech 30 von Fig. 2 weist einen L-förmigen Querschnitt auf, wobei dessen breiterer Schenkel durch die Platte 31 gebildet wird. Der kürzere Schenkel bildet eine schmale Kopfleiste 35 entlang der oberen Längsseite der Platte 31. Die Breite dieser Kopfleiste 35 beträgt vorzugsweise nur 0,5 - 1 cm. Trotz dieser geringen Breite wird die Platte 31 bzw. das Fugenblech 30 als Ganzes durch die Kopfleiste35 in Längsrichtung wirksam ausgesteift, was ihren Transport sowie ihre Verlegung in gerader Flucht beispielsweise mit der Wand 20 erleichtert.

Diese Aussteifung ist andererseits durch die geringe Breite der Kopfleiste 35 aber auch nicht so ausgeprägt, dass sie einer Biegung des Fugenbleches 30 beispielsweise zur Einpassung in eine Gebäudeecke einen grösseren Widerstand entgegensetzt. Vielmehr lässt sich das Fugenblech 30 relativ leicht biegen. Fig. 3 zeigt den Abschnitt des Fugenblechs 30 von Fig. 2 etwa rechtwinklig abgebogen. Durch die Biegung hat sich Kopfleiste 35 unter Ausbildung einer wellenförmigen Ausbiegung 36 nach oben verformt. Entsprechend der geringen Breite der Kopfleiste 35 ist diese Ausbiegung nur schwach ausgeprägt. Indem sie im oberen Betonbauteil, hier der Wand 20, angeordnet ist, wo ungestört durch die Bewehrung 21 viel Platz nach oben vorhanden ist, wirkt sie sich auf die Positionierung des Fugenbleches 30 und insbesondere dessen Einbindetiefe in der Bodenplatte 10 nicht nachteilig aus.

Andere Einbausituation als die in Fig. 1 dargestellte sind natürlich ebenfalls möglich. Insbesondere kann das erfindungsgemässe Fugenblech auch senkrecht zwischen zwei nacheinander betonierten Wandabschnitten eingebaut werden, wobei ebenfalls minimale Einbindetiefen in beiden Betonbauteilen eingehalten werden müssen und die Leiste 35 zur geraden Ausrichtung ausgenutzt werden kann.

### BEZUGSZEICHENLISTE

- 10: betonierte Bodenplatte
- 11: Bewehrung der Bodenplatte
- 20: betonierte Wand
- 21: Bewehrung der Wand
- 31: längliche Platte 31, Schenkel des Fugenblechs
- 12: Obergurt 12 der Bewehrung 11
- 13: Betonüberdeckung
- 21: Bewehrung der Wand
- 32: Markierung
- 33: Markierung
- 34: Beschichtung
- 35: Kopfleiste, kürzerer Schenkel
- 36: Ausbiegung
- A: Arbeitsfuge
- E1: Einbindetiefe in der Bodenplatte
- E2: Einbindetiefe in der Wand

## Patentansprüche

1. Bauwerk mit zwei Betonbauteilen (10, 20), einer Arbeitfuge (A) zwischen den Betonbauteilen (10, 20) und einem Fugenblech (30) zur Abdichtung der Arbeitsfuge (A),
wobei das Fugenblech (30) aus einer länglichen Platte (31) besteht oder eine solche umfasst, die entlang der Arbeitfuge (A) und diese quer überbrückend mit Einbindetiefen (E1, E2) in beiden Betonbauteilen (10, 20) eingebaut ist,
**dadurch gekennzeichnet**,
das die Einbindetiefen (E1, E2) mindestens minimal einzuhaltenden Einbindetiefen (E1', E2') entsprechen, und
dass die Platte (31) entlang dieser minimal einzuhaltenden Einbindetiefen (E1', E2') mit einer zu ihrer Kennzeichnung jeweils geeigneten Markierung (32, 33) versehen ist.

2. Bauwerk nach Anspruch 1, **dadurch gekennzeichnet, dass** die Markierungen (32, 33) farbige Markierungen sind.

3. Bauwerk nach einem der Ansprüche 1 oder 2, **dadurch gekennzeichnet, dass** die Markierungen (32, 33) strichförmig ausgeführt sind.

4. Bauwerk nach einem der Ansprüche 1 - 3, **dadurch gekennzeichnet, dass** die Markierungen (32, 33) farbig unterschiedlich, insbesondere rot und grün, ausgeführt sind.

5. Bauwerk nach einem der vorherigen Ansprüche, **dadurch gekennzeichnet, dass** das Fugenblech (30) mit einer Beschichtung (34) versehen ist, welche mit Frischbeton eine dichtende Verbindung eingeht.

6. Verwendung eines Fugenblechs (30) bei der Erstellung eines Bauwerks mit einem ersten (10) und einem zweiten Betonbauteil (20) und einer Arbeitfuge (A) zwischen den Betonbauteilen (10, 20) zur Abdichtung der Arbeitsfuge (A),
wobei das Fugenblech (30) aus einer länglichen Platte (31) besteht oder eine solche umfasst, die zum Einbau entlang der Arbeitfuge (A) und diese quer überbrückend mit Einbindetiefen (E1, E2) in beiden Betonbauteilen (10, 20) geeignet ist,
**dadurch gekennzeichnet,**
**dass** die Platte (31) mit einer zur Kennzeichnung der minimal einzuhaltenden Einbindetiefen (E1', E2') jeweils geeigneten Markierung (32, 33) entlang dieser Einbindetiefen versehen ist, und
**dass** die Platte (31) entlang der Arbeitfuge (A) und diese quer überbrückend so in den Betonbauteilen (10, 20) eingebaut wird, dass die Markierung (32) entlang der im ersten Betonbauteil (10) minimal einzuhaltenden Einbautiefe (E1') im ersten Betonbauteil (10) und die Markierung (33) entlang der im zweiten Betonbauteil minimal einzuhaltenden Einbindetiefe (E2') im zweiten Betonbauteil (20) zur Anordnung kommt.

7. Verwendung nach Anspruch 6, **dadurch gekennzeichnet, dass** die Markierungen (32, 33) farbige Markierungen sind.

8. Verwendung nach einem der Ansprüche 6 oder 7, **dadurch gekennzeichnet, dass** die Markierungen (32, 33) strichförmig ausgeführt sind.

9. Verwendung nach einem der Ansprüche 6 - 8, **dadurch gekennzeichnet, dass** die Markierungen (32, 33) farbig unterschiedlich, insbesondere rot und grün, ausgeführt sind.

10. Verwendung nach einem der vorherigen Ansprüche, **dadurch gekennzeichnet, dass** das Fugenblech (30) mit einer Beschichtung (34) versehen ist, welche mit Frischbeton eine dichtende Verbindung eingeht.

## Claims

1. Structure having two concrete components (10, 20), a construction joint (A) between the concrete components (10, 20), and a joint sheet (30) for sealing off the construction joint (A),
wherein the joint sheet (30) is composed of or comprises an elongate plate (31) which is installed along the construction joint (A), and so as to bridge the latter transversely, with anchoring depths (E1, E2) in both concrete components (10, 20),
**characterized**
**in that** the anchoring depths (E1, E2) correspond at least to anchoring depths (E1', E2') that must be adhered to as a minimum, and
**in that** the plate (31) is, along these anchoring depths (E1', E2') that must be adhered to as a minimum, provided with a marking (32, 33) which is in each case suitable for indicating said anchoring depths.

2. Structure according to Claim 1, **characterized in that** the markings (32, 33) are coloured markings.

3. Structure according to either of Claims 1 and 2, **characterized in that** the markings (32, 33) are in the form of lines.

4. Structure according to any of Claims 1 to 3, **characterized in that** the markings (32, 33) are of different colours, in particular are red and green.

5. Structure according to any of the preceding claims, **characterized in that** the joint sheet (30) is provided with a coating (34) which forms a sealing connection with fresh concrete.

6. Use of a joint sheet (30) during the erection of a structure, having a first (10) and a second concrete component (20) and a construction joint (A) between the concrete components (10, 20), for the purposes of sealing off the construction joint (A),
wherein the joint sheet (30) is composed of or comprises an elongate plate (31) which is suitable for installation along the construction joint (A), and so as to bridge the latter transversely, with anchoring depths (E1, E2) in both concrete components (10, 20),
**characterized**
**in that** the plate (31) is provided with a marking (32, 33) which is in each case suitable for indicating the anchoring depths (E1', E2') that must be adhered to as a minimum, along said anchoring depths, and
**in that** the plate (31) is installed along the construction joint (A), and so as to bridge the latter transversely, into the concrete components (10, 20) such that the marking (32) comes to be arranged in the first concrete component (10) along the anchoring depth (E1') that must be adhered to as a minimum in the first concrete component (10), and the marking (33) comes to be arranged in the second concrete component (20) along the anchoring depth (E2') that must be adhered to as a minimum in the second concrete component.

7. Use according to Claim 6, **characterized in that** the markings (32, 33) are coloured markings.

8. Use according to either of Claims 6 and 7, **characterized in that** the markings (32, 33) are in the form of lines.

9. Use according to any of Claims 6 to 8, **characterized in that** the markings (32, 33) are of different colours, in particular are red and green.

10. Use according to any of the preceding claims, **characterized in that** the joint sheet (30) is provided with a coating (34) which forms a sealing connection with fresh concrete.

## Revendications

1. Construction comportant deux éléments en béton (10, 20), un joint de reprise (A) entre les éléments en béton (10, 20) et une tôle d'étanchéité (30) pour assurer l'étanchéité du joint de reprise (A),
dans laquelle la tôle d'étanchéité (30) se compose d'une plaque allongée (31) ou comprend une telle plaque, qui est incorporée le long du joint de reprise (A) et en enjambant transversalement celui-ci avec des profondeurs de liaison (E1, E2) dans les deux éléments en béton (10, 20),
**caractérisée en ce que** les profondeurs de liaison (E1, E2) correspondent au moins à des profondeurs de liaison (E1', E2') à respecter au minimum, et **en ce que** la plaque (31) est munie le long de ces profondeurs de liaison à respecter au minimum (E1', E2') d'un marquage (32, 33) respectivement approprié pour son identification.

2. Construction selon la revendication 1, **caractérisée en ce que** les marquages (32, 33) sont des marquages colorés.

3. Construction selon une des revendications 1 ou 2, **caractérisée en ce que** les marquages (32, 33) sont réalisés en forme de traits.

4. Construction selon l'une quelconque des revendications 1 à 3, **caractérisée en ce que** les marquages (32, 33) sont réalisés en couleurs différentes, en particulier en rouge et en vert.

5. Construction selon l'une quelconque des revendications précédentes, **caractérisée en ce que** la tôle d'étanchéité (30) est munie d'un revêtement (34), qui forme une liaison étanche avec le béton frais.

6. Utilisation d'une tôle d'étanchéité (30) lors de l'érection d'une construction composée d'un premier (10) et d'un second (20) éléments en béton et d'un joint de reprise (A) entre les éléments en béton (10, 20) pour assurer l'étanchéité du joint de reprise (A),
dans laquelle la tôle d'étanchéité (30) se compose d'une plaque allongée (31) ou comprend une telle plaque, qui est appropriée pour le placement le long du joint de reprise (A) et en enjambant transversalement celui-ci avec des profondeurs de liaison (E1, E2) dans les deux éléments en béton (10, 20),
**caractérisée en ce que**
la plaque (31) est munie le long de ces profondeurs de liaison d'un marquage (32, 33) respectivement approprié pour l'identification des profondeurs de liaison à respecter au minimum (E1', E2'), et
la plaque (31) est incorporée dans les éléments en béton (10, 20) le long du joint de reprise (A) et en enjambant transversalement celui-ci, de telle manière que le marquage (32) vienne s'agencer dans le premier élément en béton (10) le long de la profondeur de liaison à respecter au minimum (E1') dans le premier élément en béton (10) et que le second marquage (33) vienne s'agencer dans le second élément en béton le long de la seconde profondeur de liaison à respecter au minimum (E2') dans le second élément en béton (20).

7. Utilisation selon la revendication 6, **caractérisée en ce que** les marquages (32, 33) sont des marquages colorés.

8. Utilisation selon une des revendications 6 ou 7, **caractérisée en ce que** les marquages (32, 33) sont réalisés sous forme de traits.

9. Utilisation selon l'une quelconque des revendications 6 à 8, **caractérisée en ce que** les marquages (32, 33) sont réalisés en couleurs différentes, en particulier en rouge et en vert.

10. Utilisation selon l'une quelconque des revendications précédentes, **caractérisée en ce que** la tôle d'étanchéité (30) est munie d'un revêtement (34), qui forme une liaison étanche avec le béton frais.
